# EUROPÄISCHE PATENTSCHRIFT

(11) **EP 1 196 898 B1**
(45) Veröffentlichungstag und Bekanntmachung des Hinweises auf die Patenterteilung: **07.05.2003**
(21) Anmeldenummer: 00956212.5
(22) Anmeldetag: 19.07.2000
(51) Int. Cl.: G07F 7/06

(54) **RÜCKNAHMEVORRICHTUNG**
RECYCLING DEVICE
DISPOSITIF POUR LE RECYCLAGE

(30) Priorität: 19.07.1999 DE 29912568 U
(43) Veröffentlichungstag der Anmeldung: 17.04.2002
(73) Patentinhaber: C.M.S. S.P.A., Uffici Commerciali, 41054 Marano S/P (MO) (IT)
(72) Erfinder: SALDA, Luciano, I-41058 Vignola (IT)
(74) Vertreter: Grünecker, Kinkeldey, Stockmair & Schwanhäusser Anwaltssozietät
(86) Internationale Anmeldenummer: EP0006903
(87) Internationale Veröffentlichungsnummer: WO01006465

(56) Entgegenhaltungen:
- DE-A- 4 418 174
- US-A- 4 285 426
- US-A- 4 459 487
- US-A- 4 519 307
- US-A- 5 248 102
- US-A- 5 423 492

## Beschreibung

Die Erfindung betrifft eine Rücknahmevorrichtung für Behältnisse, wie Flaschen, Becher, Dosen oder dergleichen, mit einer Einstellöffnung zur Aufnahme des Behältnisses und zumindest einer Verteileinrichtung zur Weiterleitung des Behältnisses von der Einstellöffnung zu einer auswählbaren Weiterverarbeitungseinrichtung der Rücknahmevorrichtung.

Solche Rücknahmevorrichtungen sind beispielsweise in der US-A-4784251 beschrieben. Gebrauchte Behältnisse können in die Rücknahmevorrichtung über die Einstellöffnung eingegeben werden. Die Behältnisse können Flaschen aus Glas oder Kunststoff, Kunststoffbecher, Kunststoffdosen, Aluminiumdosen oder dergleichen sein. Die Behältnisse können mittels der Rücknahmevorrichtung und in dieser angeordneter, entsprechender Weiterverarbeitungseinrichtungen zur Wiederverwertung aufbereitet, gesammelt, gestapelt, zerkleinert, verdichtet, gewaschen oder auch einem Müllsammelbehälter zugeführt werden.

In der Regel erhält der Benutzer der Rücknahmevorrichtung für das zurückgegebene Behältnis eine Gutschrift oder eine direkte Auszahlung, um die Rückgabe für den Benutzer attraktiver zu gestalten. Die bekannten Rücknahmevorrichtungen sind für unterschiedliche Behältnisse einsetzbar, wie beispielsweise unterschiedlich gefärbte Glasflaschen, unterschiedliche Kunststoffarten oder dergleichen. Je nach Glasfarbe oder Kunststoffart erfolgt eine Verteilung des Behältnisses auf eine entsprechende Weiterverarbeitungseinrichtung. Eine solche kann beispielsweise eine Becherstapelungseinrichtung, eine Sammelstation, eine Zerkleinerungs- undloder Verdichtungsstation oder dergleichen sein.

Eine Rücknahmevorrichtung mit den Merkmalen des Oberbegriffs des Patentanspruchs 1 ist aus der US 5 423 492 A bekannt. In diese Rücknahmevorrichtung können beispielsweise Glasbehälter eingestellt werden. Die Rücknahmevorrichtung weist eine Einstellöffnung für Glasbehälter und eine karussellartige Verteileinrichtung im Inneren der Rücknahmevorrichtung auf. Durch die Verteileinrichtung wird der entsprechende Glasbehälter von der Einstellöffnung zu einem auswählbaren Sammelbehälter weiter geführt oder gegebenenfalls auch wieder nach außen abgegeben. Die karussellartige Verteileinrichtung weist ein drehbares Karussell und einen darunter befindlichen Boden auf. Das Karussell ist an seinem oberen Ende an einer oberen Platte drehbar gelagert. Es weist Ausnehmungen auf, in die entsprechende Gefäße einstellbar sind.

Die Bodenplatte weist zumindest eine kreisförmige Öffnung und eine Reihe von weiteren Ausnehmungen auf. Jede dieser Ausnehmungen ist durch einen Türmechanismus mit entsprechenden Türen auswählbar verschließbar. Aus der US 4 459 487 A ist ein Verfahren und eine Vorrichtung zur Identifizierung von beispielsweise Flaschen aufgrund ihrer Form bekannt Flaschen sind durch einen Einlass der entsprechenden Vorrichtung zuführbar. An den Einlass schließt sich eine drehbare Scheibe an, auf der die Flaschen anordbar sind. In einem Bereich der Scheibe wird die Form der entsprechenden Flasche mittels einer Fluoreszenzlampe und eines Fotodiodendetektors ermittelt. Je nach Form der Flasche und dadurch ermittelter Zugehörigkeit zu rücknahmeberechtigten Flaschen wird die Rasche entweder durch die Ablenkeinrichtung von der Scheibe entfernt oder mittels der Scheibe in die Nähe des Einlasses bewegt, wo die Flasche durch einen Kunden wieder entnommen werden kann. Wird sie nicht entnommen, wird sie in eine Öffnung in der Mitte der Scheibe gelenkt, von wo die Flasche ausgegeben wird.

Im Hinblick auf die US 5 423 492 A liegt der Erfindung die Aufgabe zugrunde, eine Rücknahmevorrichlung der eingangs genannten Art dahingehend zu verbessern, dass ein Sortieren der Behältnisse schneller und vereinfacht bei kompakter Bauweise erfolgen kann.

Diese Aufgabe wird durch die Merkmale des Patentanspruchs 1 gelöst. Insbesondere zeichnet sich die Rücknahmevorrichtung dadurch aus, dass die Aufnahmeeinrichtung eine Bodenöffnung aufweist, relativ zu welcher eine Sortieröffnung des Zwischenbodens zum Durchlassen des Behältnisses zur ausgewählten Weiterverarbeitungseinrichtung positionierbar ist.

Auf diese Weise kann direkt durch die Aufnahmeeinrichtung die Zuordnung zur ausgewählten Weiterverarbeitungseinrichtung erfolgen und nach Anordnung der Sortieröffnung unterhalb der Bodenöffnung der Aufnahmeeinrichtung wird das Behältnis zur ausgewählten Verarbeitungseinrichtung bewegt oder fällt selbständig durch die übereinander angeordneten Öffnungen in Richtung Weiterverarbeitungseinrichtung. Die Zuordnung zur Weiterverarbeitungseinrichtung erfolgt daher durch einfaches Verstellen von Aufnahmeeinrichtung und Zwischenboden.

Sind die Weiterverarbeitungseinrichtungen beziehungsweise entsprechende Zuleitungen zu diesen entlang einer Geraden angeordnet, so kann die Aufnahmeeinrichtung entlang dieser Geraden innerhalb der Rücknahmevorrichtung bewegbar sein. Ist das Behältnis auf dem Zwischenboden oberhalb der ausgewählten Wiederverarbeitungseinrichtung angeordnet, kann durch anschließendes Verschieben des beispielsweise sich entlang der Bewegungsrichtung der Aufnahmeeinrichtung erstreckenden Zwischenbodens die in diesem angeordnete Sortieröffnung zwischen Bodenöffnung der Aufnahmeeinrichtung und Weiterverarbeitungseinrichtung angeordnet werden. Dann fällt das Behältnis durch die übereinander angeordneten Öffnungen in Richtung Weiterverarbeitungseinrichtung.

Um die Zuordnungen der Behältnisse zu den entsprechenden Weiterverarbeitungseinrichtungen zu vereinfachen, kann innerhalb der Rücknahmevorrichtung eine Auflageplatte angeordnet sein, welche eine Anzahl von jeweils zumindest einer Verarbeitungseinrichtung zugeordneten Durchlassbohrungen aufweist und relativ zu welcher der Zwischenboden zur Anordnung der Sortieröffnung zwischen Bodenöffnung und ausgewählter Durchlassbohrung bewegbar ist. An die entsprechenden Durchlassbohrungen können die Weiterverarbeitungseinrichtungen in an sich bekannter Weise angeschlossen sein.

Um ein Einstellen des Behältnisses durch die Einstellöffnung direkt in die Aufnahmeeinrichtung in einfacher Weise zu ermöglichen, kann die Aufnahmeeinrichtung eine mit ihrer offenen Seite der Einstellöffnung zuordbare Halbschale aufweisen. Die Halbschale liegt der Einstellöffnung bei entsprechender Zuordnung gegenüber, so dass direkt das Behältnis von einem Benutzer in die Halbschale hineingesteckt werden kann. Nach manuellem oder automatischem Verschließen der Einstellöffnung wird dann die Halbschale mit Behältnis oberhalb der entsprechenden Weiterverarbeitungseinrichtung beziehungsweise oberhalb der dieser zugeordneten Durchlassbohrung positioniert und nach Verschieben der Sortieröffnung bis unterhalb der Bodenöffnung fällt das Behältnis in Richtung der ausgewählten Weiterverarbeitungseinrichtung.

Um eine kompakte und besonders einfach aufgebaute Rücknahmevorrichtung zu erhalten, ist es denkbar, dass der Zwischenboden kreisförmig und um seine Mittelachse drehbar ist. Dabei kann die Sortieröffnung an entsprechender Stelle innerhalb des kreisförmigen Zwischenbodens angeordnet sein.

Eine einfache Ausbildung der Sortieröffnung ist gegeben, wenn diese als radial nach außen offene Randausnehmung des Zwischenbodens ausgebildet ist.

Um auch die Aufnahmeeinrichtung einfach und kostengünstig zu gestalten, kann die Halbschale koaxial zur Mittelachse des Zwischenbodens drehbar gelagert sein. Auf diese Weise wird zuerst die Halbschale in die entsprechende Position verdreht und nach anschließender Verdrehung des Zwischenbodens und Anordnungen der Sortieröffnung unterhalb der Bodenöffnung der Halbschale fällt das Behältnis durch die entsprechende Durchlassbohrung der Auflageplatte in Richtung Weiterverarbeitungseinrichtung.

Eine vorteilhafte Ausführungsform der Erfindung ist denkbar, bei der von der Auflageplatte eine Lagerachse im wesentlichen senkrecht absteht, an der Halbschale und/oder Zwischenboden drehbar gelagert sind. Auf diese Weise kann auf eine separate Lagerung von Halbschale und Zwischenboden innerhalb der Rücknahmevorrichtung verzichtet werden, da diese direkt an der Auflageplatte gelagert sind.

Die Lagerachse kann als stabförmige Achse oder als Hohlachse ausgebildet sein.

Eine einfache Anordnung der Durchlassbohrungen ist denkbar, bei der diese entlang eines Kreises konzentrisch zum Zwischenboden angeordnet sind. Dadurch kann jede Durchlassbohrung durch entsprechendes Verdrehen des Zwischenbodens beziehungsweise der Halbschale angefahren werden, wobei Halbschale, Durchlassbohrung und Sortieröffnung mit entsprechendem radialen Abstand zur Mittel- beziehungsweise Lagerachse angeordnet sind.

Von einer Durchlassbohrung kann das Behältnis beispielsweise frei in einen Sammelbehälter hineinfallen. Ebenso ist es möglich, das Behältnis gezielt der Weiterverarbeitungseinrichtung beispielsweise über Führungen zuzuführen. Günstigerweise kann sich von jeder Durchlassbohrung eine Führung zur entsprechenden Weiterverarbeitungseinrichtung erstrecken. Die Führungen können rutschenartig oder rohrartig oder in anderer an sich bekannter Weise ausgebildet sein. Ebenso besteht die Möglichkeit, dass das Behältnis durch die Führung transportiert wird, siehe beispielsweise EP 0 718 811, bei der Behältnisse entlang eines Kreisweges von einer Aufnahmestelle zu einer Wascheinrichtung und anschließend zu einer Abgabestelle transportiert werden.

Um die Behältnisse möglichst weitgehend zu sortieren, kann wenigstens eine Identifikationseinrichtung der Einstellöffnung und/oder der Aufnahmeeinrichtung und/oder der Auflageplatte und/oder dem Zwischenboden zur Identifizierung zumindest eines Charakteristikums des Behältnisses zugeordnet sein. Ein solches Charakteristikum ist beispielsweise Material, Farbe, Größe, Gewicht oder dergleichen. Eine solche Identifikationseinrichtung kann durch eine Kamera, einen Barcodeleser, siehe EP 0 766 188, eine Lichtschranke, Lichtleiterfasern oder dergleichen gebildet sein. Aufgrund des Ergebnisses der Identifizierung können beispielsweise Glasbehältnisse entsprechend zu ihrer Farbe sortiert und weiterverarbeitet werden. Ebenso kann beispielsweise mittels eines auf dem Behältnis aufgedruckten Barcodes die Art des Kunststoffes festgestellt und das Behältnis zur entsprechenden Weiterverarbeitungseinrichtung transportiert werden.

Um insbesondere die Behältnisse nach ihrer Form sortieren zu können, kann das von der Identifikationseinrichtung erkannte Charakteristikum die geometrische Form des Behältnisses sein.

Um die Behältnisse in einfacher Weise hinsichtlich unterschiedlicher Profile bzw. geometrischer Formen einteilen zu können, kann eine Speicher- und/oder Auswerteeinrichtung der Identifikationseinrichtung, insbesondere zur Speicherung unterschiedlicher geometrischer Form der Behältnisse und zum Vergleich eines zu erkennenden Behältnisses mit einer gespeicherten Form zugeordnet sein. Dabei wird beispielsweise ein bereits eingespeichertes Profil mit dem zu erkennenden Behältnis verglichen und über einen entsprechenden Algorithmus die geometrische Form des eingegebenen Behältnisses erkannt.

Um in einfacher Weise mit der Identifikationseinrichtung sowohl das eingegebene Behältnis untersuchen als auch verschiedene geometrische Formen zur Abspeicherung in der Speichereinrichtung eingeben zu können, kann die Identifikationseinrichtung als Abtasteinrichtung ausgebildet und relativ zum abzutastenden Behältnis bewegbar sein. D.h., die Identifikationseinrichtung dient auch zum Einspeichern eines entsprechenden Profils bzw. einer entsprechenden geometrischen Form sowie später zur tatsächlichen Überprüfung eines eingebenden Behältnisses und zur Übermittlung der entsprechenden Profil- oder Formdaten an die Speicher- und/oder Auswerteeinrichtung. Beispiele für eine solche Identifikationseinrichtung sind Ultraschall- oder Laserstrahlsensoren, die sich gegen ein fixiertes Behältnis bewegen, ein fixierter Sensor, relativ zu welchem sich das Behältnis bewegt oder dgl. Es ist ebenfalls möglich, dass eine gleichzeitige Bewegung von Sensor und Behältnis zur Identifizierung stattfindet.

Insbesondere in der Auswerteeinheit erfolgt dann ein Vergleich von aufgenommenem Profil oder Form oder abgespeichertem Profil oder Form über einen passenden Algorithmus.

Eine einfache Lagerung für den Zwischenboden kann darin bestehen, dass dieser eine mittlere Drehhülse aufweist, die auf die Lagerachse der Auflageplatte drehbar aufgesteckt ist.

In analoger Weise kann die Halbschale mittels eines Radialarms von einer Lagerhülse gehalten sein, welche auf der Drehhülse drehbar aufgesteckt ist.

Ist die Lagerachse der Auflageplatte durch eine Hohlachse gebildet, ist es denkbar, dass die Drehhülse des Zwischenbodens in der Hohlachse der Auflageplatte drehbar gelagert und in der Drehhülse eine Lagerachse der Aufnahmeeinrichtung drehbar gelagert ist. Von dieser Lagerachse kann wiederum mittels eines Radialarms die Halbschale gehalten sein.

Eine einfache und genaue automatische Steuerung für die Rücknahmevorrichtung kann sich dadurch ergeben, dass die Halbschale der Aufnahmeeinrichtung und der Zwischenboden entsprechend zu Signalen der Identifikationseinrichtung drehbar sind. Die Rücknahmevorrichtung kann über entsprechende Einrichtungen zur Signalverarbeitung und Steuerung der Bewegungen verfügen wie beispielsweise einen Mikroprozessor oder dergleichen. Außerdem besteht auch die Möglichkeit, von außen an der Rücknahmevorrichtung die Art des Behältnisses einzugeben, so dass entsprechend zu diesen Eingabesignalen die Steuerung innerhalb der Rücknahmevorrichtung erfolgt.

Aus Kosten- und Materialerspamisgründen kann der Zwischenboden auch sektorförmig sein.

Im folgenden werden vorteilhafte Ausführungsbeispiele der Erfindung anhand der in der Zeichnung beigefügten Figuren näher erläutert.

Es zeigen:
- Figur 1: eine perspektivische Prinzipdarstellung einer Rücknahmevorrichtung;
- Figur 2: eine Seitenansicht einer Verteileinrichtung innerhalb der Rücknahmevorrichtung nach Figur 1 gemäß erstem Ausführungsbeispiel der Erfindung;
- Figur 3: eine Seitenansicht entsprechend zu Figur 2 für ein zweites Ausführungsbeispiel der Erfindung;
- . Figur 4: eine Draufsicht auf eine Aufnahmeeinrichtung als Teil der Verteileinrichtung;
- Figur 5: eine Draufsicht auf einen Zwischenboden als Teil der Verteileinrichtung,
- Figur 6: eine Draufsicht auf eine Auflageplatte als Teil der Verteileinrichtung, und
- Figur 7: eine Draufsicht auf eine Variante der Erfindung mit einem sektorförmigen Zwischenboden.

Figur 1 zeigt in perspektivischer Vorderansicht einer Rücknahmevorrichtung 1. Diese weist auf ihrer Vorderseite eine Einstellöffnung 3 zum Einstellen von Behältnissen 2 auf, siehe Figur 2. Innerhalb der Einstellöffnung 3 ist eine Halbschale 12 mit einer Bodenöffnung 6 angeordnet, in die ein entsprechendes Behältnis einstellbar ist.

Seitlich neben der Einstellöffnung 3 sind beispielsweise eine Geldausgabe 25, Kontrollleuchten oder Einstelleinrichtung 26 und eine Quittungsausgabe 27 angeordnet. Die Geldausgabe 25 dient zur Ausgabe eines bestimmten Geldbetrages pro eingestelltem Behältnis. Die Kontrollleuchten beziehungsweise Einstelleinrichtungen 26 dienen zur Funktionsanzeige beziehungsweise Funktionsauswahl der Rücknahmevorrichtung 1. Statt eines Geldbetrages über Geldausgabe 25 kann auch eine Quittung über Quittungsausgabe 27 entnommen werden.

In Figur 2 ist ein erstes Ausführungsbeispiel einer Verteileinrichtung 4 dargestellt, die innerhalb der Rücknahmevorrichtung 1 nach Figur 1 angeordnet ist. Gleiche Bezugszeichen kennzeichnen in dieser Figur sowie in den folgenden Figuren gleiche Teile und werden gegebenenfalls nur im Hinblick auf eine Figur erwähnt.

Die Verteileinrichtung 4 weist eine ebene Auflageplatte 9 auf, die innerhalb der Rücknahmevorrichtung 1 fest angeordnet ist. Von der Auflageplatte 9 steht im wesentlichen senkrecht eine Lagerachse 15 ab. Um diese sind eine Aufnahmeeinrichtung 7 und ein Zwischenboden 5 drehbar gelagert.

Auf einer Unterseite 35 der Auflageplatte 9 sind eine Anzahl von Führungen 18 angeordnet, die sich zu Weiterverarbeitungseinrichtungen (nicht dargestellt) erstrecken. Solche Weiterverarbeitungseinrichtungen sind an sich bekannt und können beispielsweise eine Waschstation, eine Verdichtungsstation, eine Zerkleinerungsstation, eine Stapelstation, eine Sammelstation, ein Müllsammelsack oder dergleichen sein.

Auf einer der Unterseite 35 gegenüberliegenden Oberseite der Auflageplatte 9 ist ein kreisförmiger Zwischenboden drehbar um seine Mittelachse 13 gelagert. Zur Lagerung weist der Zwischenboden 5 konzentrisch zur Mittelachse 13 eine Drehhülse 21 auf, die am oberen und unteren Ende mittels Drehlager 32 an einer Außenseite der Lagerachse 15 drehbar gelagert ist. Am oberen Ende ist die Drehhülse 21 über einen Antriebsstrang 28 beispielsweise in Form von Zahnrädern oder dergleichen mit einer nicht dargestellten Antriebseinrichtung verbunden.

Auf dem Zwischenboden 5 sind verschiedene Behältnisse 2 aufgestellt, wie eine Kunststoffflasche, ein Kunststoffbecher und eine Aluminiumdose. Diese sind über die Einstellöffnung 3 der Rücknahmevorrichtung 1, siehe Figur 1, auf dem Zwischenboden 5 abstellbar.

Oberhalb des Zwischenbodens 5 ist die Aufnahmeeinrichtung 7 angeordnet. Diese weist eine einseitig offene Halbschale 12 auf. In Figur 1 ist die Halbschale 12 der Einstellöffnung 3 zugeordnet und ein entsprechendes Behältnis 2 kann in die Halbschale eingestellt werden.

An ihrem unteren Ende weist die Halbschale 12 eine Bodenöffnung 6 auf, durch die das Behältnis 2, siehe Figuren 2 oder 3, auf der Oberseite des Zwischenbodens 5 aufgestellt ist. An ihrem der Bodenöffnung 6 gegenüberliegenden Ende ist die Halbschale 12 über einen Radialarm 22 mit einer Lagerhülse 23 verbunden. Diese ist konzentrisch zur Drehhülse 21 auf diese aufgesteckt und mittels Drehlager 33 relativ zu dieser verdrehbar. An ihrem oberen Ende ist die Lagerhülse 23 über einen Antriebsstrang 29 beispielsweise in Form von Zahnrädern oder dergleichen mit einer nicht dargestellten Antriebseinrichtung verbunden.

Zur Halterung der Lagerachse 15 an ihrem oberen Ende 31 steht von der Oberseite der Äuflageplatte 9 ein im wesentlichen L-förmigen Lagerarm 30 ab, der einen vertikalen und einen horizontalen Schenkel aufweist. Am freien Ende des horizontalen Schenkels ist das obere Ende 31 der Lagerachse 15 gehalten.

Auf der Auflageplatte 9 beziehungsweise am vertikalen Schenkel des Lagerarms 30 sind Identifikationseinrichtungen 19, 20 angeordnet, durch die bestimmte Charakteristika der Behältnisse 2 feststellbar sind. Solche Charakteristika sind beispielsweise Größe, Gewicht, Farbe, Materialbeschaffenheit oder dergleichen. Außerdem kann durch eine solche Identifikationseinrichtung 19, 20, ein Barcode auf einem Behältnis 2 gelesen und die entsprechende Information ausgewertet werden.

In Figur 3 ist ein zweites Ausführungsbeispiel der Verteileinrichtung 4 in einer Ansicht analog zu Figur 2 dargestellt. Im wesentlichen unterscheidet sich das zweite Ausführungsbeispiel vom vorangehenden dadurch, dass der Antrieb von Zwischenboden 5 und Aufnahmeeinrichtung 7 durch die Auflageplatte 9 von deren Unterseite her erfolgt.

Die Halbschale 12 ist benachbart zu ihrer Bodenöffnung 6 über den Radialarm 22 mit einer Lagerachse 24 verbunden, die an ihren oberen und unteren Enden durch Drehlager 33 in der Drehhülse 21 des Zwischenbodens 5 drehbar gelagert ist. Die Drehhülse 21 erstreckt sich von dem Drehboden 5 nach unten in Richtung Auflageplatte 9 und konzentrisch in eine Hohlachse 16 als Lagerachse 15 der Auflageplatte 9, siehe auch Figur 2. Hohlachse 16, Drehhülse 21 und Lagerachse 24 erstrecken sich konzentrisch zur Mittelachse 13, so dass die Halbschale 12 sich entlang eines Kreisweges um die Mittelachse 13 bewegt.

Entsprechende Identifikationseinrichtungen 19 und 20 sind auf einer Oberseite der Auflageplatte 9 angeordnet.

In Figur 4 ist eine Draufsicht auf die Aufnahmeeinrichtung 7 nach Figur 3 dargestellt. Die Halbschale 12 bewegt sich im wesentlichen entlang einer Kreisbahn 36 bei Drehung um Mittelachse 13. Die Halbschale 12 ist im wesentlichen U-förmig mit einer radial nach außen weisenden offenen Seite 11, die gemäß Figur 1 der Einstellöffnung 3 in der Außenseite der Rücknahmevorrichtung 1 zuordbar ist.

In Figur 4 sind strichpunktförmig verschiedene andere Stellungen der Halbschale 12 dargestellt, in denen diese Durchlassbohrungen 10, siehe Figur 6, in der Auflageplatte 9 zugeordnet ist.

In Figur 5 ist eine Draufsicht auf den Zwischenboden 5 ohne Drehhülse 21, siehe Figuren 2 oder 3, dargestellt. Der Zwischenboden 5 ist als kreisförmige Drehscheibe insbesondere aus Kunststoff ausgebildet und weist entlang seines Umfangs eine Sortieröffnung 8 als radial nach außen offene Randausnehmung 14 auf. Diese ist um Mittelachse 13 entlang einer Kreisbahn 34 bewegbar. Kreisbahn 34 und Kreisbahn 36, siehe Figur 4, weisen den gleichen Radius auf, so dass die Sortieröffnung 8 der Bodenöffnung 6 zuordbar ist.

In Figur 6 ist eine Draufsicht auf die Auflageplatte 9 ohne entsprechende Antriebseinrichtungen oder Lagerungseinrichtungen für die übrigen Teile der Verteileinrichtung 4 dargestellt. In der Auflageplatte 9 sind entlang eines Kreises 17 eine Reihe von Durchlassbohrungen 10 angeordnet. Der Kreis 17 verläuft um Mittelachse 13 als Mittelpunkt und weist im wesentlichen den gleichen Radius wie die Kreisbahnen 34 und 36 auf, siehe Figuren 5 und 4.

Die Durchlassbohrungen 10 sind von "1" bis "8" durchnumeriert, wobei die verschiedenen Durchlassbohrungen mit entsprechenden Führungen 18, siehe Figuren 2 und 3 auf der Unterseite der Auflageplatte 9 in Verbindung sind. Diese Führungen führen zu verschiedenen, nicht dargestellten Weiterverarbeitungseinrichtungen, wie Stapelstation, Sammelstation, Verdichtungsstation, Waschstation, Zerkleinerungsstation oder dergleichen. Die auf dem Kreis 17 mit "0" gekennzeichnete Position entspricht der Position der Halbschale 12, in der sie nach Figur 1 der Einstellöffnung 3 zugeordnet ist.

Im folgenden wird kurz die Funktionsweise der erfindungsgemäßen Rücknahmevorrichtung 1 anhand der Figuren beschrieben.

Durch die Einstellöffnung 3 kann ein Benutzer ein Behältnis 2 in die Halbschale 12 der Aufnahmeeinrichtung 7 in "0"-Position nach Figur 6 einstellen. Ein solches Behältnis kann eine Kunststoffflasche, ein Kunststoffbecher, eine Glasflasche, eine Kunststoffdose, eine Aluminiumdose oder dergleichen sein. Durch entsprechende Identifikationseinrichtungen innerhalb der Rücknahmevorrichtung 1, siehe Figuren 2 und 3, wird das Behältnis charakterisiert und aufgrund der entsprechenden Signale entschieden, welcher Weiterverarbeitungseinrichtung das Behältnis zugeführt werden soll. Entsprechend zu dieser Entscheidung wird die Aufnahmeeinrichtung 7 so lange verdreht, bis die Halbschale 12 oberhalb der entsprechenden Weiterverarbeitungseinrichtung zugeordneten Durchlassbohrung 10 angeordnet ist. Anschließend wird der Zwischenboden 5 so verdreht, dass die Sortieröffnung 8 z wischen Bodenöffnung 6 der Halbschale 12 und ausgewählter Durchlassbohrung 10 angeordnet ist. Daraufhin fällt das in der Halbschale 12 angeordnete Behältnis durch Sortieröffnung 8 und Durchlassbohrung 10 in Richtung ausgewählter Weiterverarbeitungseinrichtung.

Das Ausführungsbeispiel von Figur 7 verwendet für gleiche Teile gleiche Bezugszeichen.

Im Gegensatz zu den anderen Ausführungsbeispielen, bei denen der Zwischenboden aus einer Kreisscheibe besteht, ist er bei der Ausführungsform von Figur 7 sektorförmig gestaltet. Er umfasst einen Winkel von weniger als 50°. Bei gedachten zehn Positionen oder Durchlassbohrungen entlang eines Vollkreises erstreckt er sich beispielsweise über 36°. Die Aufnahmeeinrichtung 7 und der sektorförmige Zwischenboden 5 verdrehen sich solange gleichzeitig, bis die Öffnung des Zwischenbodens oberhalb der entsprechenden Durchlassbohrung positioniert ist. Danach dreht die Aufnahmeeinrichtung 7 um 36°, so dass die Halbschale 12 sich oberhalb der Sortieröffnung 8 befindet. Der Rest verläuft wie bei den anderen Ausführungsbeispielen. Nur am Rande sei noch bemerkt, dass die Sortieröffnung eine kreisförmige Bohrung sein kann.

## Patentansprüche

1. Rücknahmevorrichtung (1) für Behältnisse (2), wie Flaschen, Becher, Dosen oder dergleichen, mit einer Einstellöffnung (3) zur Aufnahme des Behältnisses und zumindest einer Verteileinrichtung (4) zur Weiterleitung des Behältnisses (2) von der Einstellöffnung (3) zu einer auswählbaren Weiterverarbeitungseinrichtung der Rücknahmevorrichtung, wobei die Verteileinrichtung (4) wenigstens einen Zwischenboden (5) und eine relativ zu diesem bewegbare, das Behältnis (2) von der Einstellöffnung (3) wegtransportierende Aufnahmeeinrichtung (7) aufweist,
**dadurch gekennzeichnet,**
**dass** die Aufnahmeeinrichtung (7) eine Bodenöffnung aufweist, relativ zu welcher eine Sortieröffnung (8) des Zwischenbodens (5) zum Durchlassen des Behältnisses (2) zur ausgewählten Weiterverarbeitungseinrichtung positionierbar ist.

2. Rücknahmevorrichtung nach Anspruch 1,
**dadurch gekennzeichnet,**
**dass** innerhalb der Rücknahmevorrichtung (1) eine Auflageplatte (9) angeordnet ist, welche eine Anzahl von jeweils zumindest einer Weiterverarbeitungseinrichtung zugeordneten Durchlassbohrungen (10) aufweist und relativ zu welcher der Zwischenboden (5) zur Anordnung der Sortieröffnung (8) zwischen Bodenöffnung (6) und ausgewählter Durchlassbohrung (10) bewegbar ist.

3. Rücknahmevorrichtung nach Anspruch 1 oder 2,
**dadurch gekennzeichnet,**
**dass** die Aufnahmeeinrichtung (7) eine mit ihrer offenen Seite (11) der Einstellöffnung (3) zuordbare Halbschale (12) aufweist.

4. Rücknahmevorrichtung nach wenigstens einem der vorangehenden Ansprüche,
**dadurch gekennzeichnet,**
**dass** der Zwischenboden (5) kreisförmig und um seine Mittelachse (13) drehbar ist.

5. Rücknahmevorrichtung nach wenigstens einem der vorangehenden Ansprüche,
**dadurch gekennzeichnet,**
**dass** die Sortieröffnung (8) als radial nach außen offene Randausnehmung (14) ausgebildet ist.

6. Rücknahmevorrichtung nach wenigstens einem der vorangehenden Ansprüche,
**dadurch gekennzeichnet,**
**dass** die Halbschale (12) koaxial zur Mittelachse (13) drehbar gelagert ist.

7. Rücknahmevorrichtung nach wenigstens einem der vorangehenden Ansprüche,
**dadurch gekennzeichnet,**
**dass** von der Auflageplatte (9) eine Lagerachse (15) im wesentlichen senkrecht absteht, an welcher Halbschale (12) und/oder Zwischenboden (5) drehbar gelagert sind.

8. Rücknahmevorrichtung nach wenigstens einem der vorangehenden Ansprüche,
**dadurch gekennzeichnet,**
**dass** die Lagerachse (15) eine Hohlachse (16) ist.

9. Rücknahmevorrichtung nach wenigstens einem der vorangehenden Ansprüche,
**dadurch gekennzeichnet,**
**dass** die Durchlassbohrungen (10) entlang eines Kreises (17) konzentrisch zum Zwischenboden (5) angeordnet sind.

10. Rücknahmevorrichtung nach wenigstens einem der vorangehenden Ansprüche,
**dadurch gekennzeichnet,**
**dass** sich von jeder Durchlassbohrung (10) eine Führung (18) zu einer entsprechenden Weiterverarbeitungseinrichtung erstreckt.

11. Rücknahmevorrichtung nach wenigstens einem der vorangehenden Ansprüche,
**dadurch gekennzeichnet,**
**dass** wenigstens eine Identifikationseinrichtung (19) der Einstellöffnung (3) und/oder der Aufnahmeeinrichtung (7) und/oder der Auflageplatte (9) und/oder dem Zwischenboden (5) zur Identifikation zumindest eines Charakteristikums des Behältnisses zugeordnet ist.

12. Rücknahmevorrichtung nach wenigstens einem der vorangehenden Ansprüche,
**dadurch gekennzeichnet,**
**dass** das Charakteristikum des Behältnisses (2) dessen geometrische Form ist.

13. Rücknahmevorrichtung nach wenigstens einem der vorangehenden Ansprüche,
**dadurch gekennzeichnet,**
**dass** eine Speicher- und/oder Auswerteeinrichtung der Identifikationseinrichtung (19), insbesondere zur Speicherung unterschiedlicher geometrischer Formen der Behältnisse (2) und zum Vergleich eines zu erkennenden Behältnisses mit einer abgespeicherten Form zugeordnet ist.

14. Rücknahmevorrichtung nach wenigstens einem der vorangehenden Ansprüche,
**dadurch gekennzeichnet,**
**dass** die Identifikationseinrichtung (19) als Abtasteinrichtung ausgebildet und relativ zum abzutastenden Behältnis (2) bewegbar ist.

15. Rücknahmevorrichtung nach wenigstens einem der vorangehenden Ansprüche,
**dadurch gekennzeichnet,**
**dass** der Zwischenboden (5) eine Drehhülse (21) aufweist, die auf die Lagerachse (15) der Auflageplatte (9) drehbar aufgesteckt ist.

16. Rücknahmevorrichtung nach wenigstens einem der vorangehenden Ansprüche,
**dadurch gekennzeichnet,**
**dass** die Halbschale (12) mittels eines Radialarms (22) von einer Lagerhülse (23) gehalten ist, welche auf der Drehhülse (21) drehbar aufgesteckt ist.

17. Rücknahmevorrichtung nach wenigstens einem der vorangehenden Ansprüche,
**dadurch gekennzeichnet,**
**dass** die Drehhülse (21) des Zwischenbodens (5) in der Hohlachse (16) der Auflageplatte (9) drehbar gelagert und in der Drehhülse (21) eine Lagerachse (24) der Aufnahmeeinrichtung (7) drehbar gelagert ist.

18. Rücknahmevorrichtung nach wenigstens einem der vorangehenden Ansprüche,
**dadurch gekennzeichnet,**
**dass** die Halbschale (12) der Aufnahmeeinrichtung (7) und der Zwischenboden (5) entsprechend zu Signalen der Identifikationseinrichtung (19, 20) drehbar sind.

19. Rücknahmevorrichtung nach wenigstens einem der vorangehenden Ansprüche,
**dadurch gekennzeichnet,**
**dass** der Zwischenboden (5) sektorförmig ist.

## Claims

1. A return device (1) for containers (2), such as bottles, cups, cans, or the like, comprising an insertion opening (3) for receiving the container and at least one distributing means (4) for transporting the container (2) from said insertion opening (3) to a selectable processing means of said return device, said distributing means (4) comprising at least one intermediate bottom (5) and a receiving means (7) which is movable relative to said bottom and transports said container (2) away from said insertion opening (3),
**characterized in**
**that** said receiving means (7) comprises a bottom opening (6) relative to which a sorting opening (8) of said intermediate bottom (5) can be positioned for passing said container (2) therethrough to the selected processing means.

2. The return device according to claim 1,
**characterized in**
**that** said return device (1) has arranged therein a support plate (9) which comprises a number of passage holes (10), each assigned to at least one processing means, and relative to which said intermediate bottom (5) is movable for arranging said sorting opening (8) between bottom opening (6) and selected passage hole (10).

3. The return device according to claim 1 or 2,
**characterized in**
**that** said receiving means (7) comprises a shell (12) which can be assigned with its open side (11) to said insertion opening (3).

4. The return device according to at least one of the preceding claims,
**characterized in**
**that** said intermediate bottom (5) is circular and rotatable about is center axis (13).

5. The return device according to at least one of the preceding claims,
**characterized in**
**that** said sorting opening (8) is designed as a radially outwardly open peripheral recess (14).

6. The return device according to at least one of the preceding claims,
**characterized in**
**that** said shell (12) is rotatably supported in coaxial fashion relative to said center axis (13).

7. The return device according to at least one of the preceding claims,
**characterized in**
**that** a bearing shaft (15) extends substantially in vertical direction from said support plate and has rotatably supported thereon shell (12) and/or intermediate bottom (5).

8. The return device according to at least one of the preceding claims,
**characterized in**
**that** said bearing shaft (15) is a hollow shaft (16).

9. The return device according to at least one of the preceding claims,
**characterized in**
**that** said passage holes (10) are arranged along a circle (17) in concentric fashion relative to said intermediate bottom (5).

10. The return device according to at least one of the preceding claims,
**characterized in**
**that** a guide (18) extends from each passage hole (10) to a corresponding processing means.

11. The return device according to at least one of the preceding claims,
**characterized in**
**that** at least one identifying means (19) is assigned to said insertion opening (3) and/or said receiving means (7) and/or said support plate (9) and/or said intermediate bottom (5) for identifying at least one characteristic feature of said container.

12. The return device according to at least one of the preceding claims,
**characterized in**
**that** the characteristic feature of said container is the geometrical shape thereof.

13. The return device according to at least one of the preceding claims,
**characterized in**
**that** a storage and/or evaluation means is assigned to said identifying means (19), in particular for storing different geometrical shapes of said container (2) and for comparing a container to be recognized with a stored shape.

14. The return device according to at least one of the preceding claims,
**characterized in**
**that** said identifying means (19) is designed as a scanning means and is movable relative to the container (2) to be scanned.

15. The return device according to at least one of the preceding claims,
**characterized in**
**that** said intermediate bottom (5) comprises a rotational sleeve (21) which is rotatably attached to the bearing shaft (15) of said support plate (9).

16. The return device according to at least one of the preceding claims,
**characterized in**
**that** said shell (12) is held by means of a radial arm (22) by a bearing sleeve (23) which is rotatably attached to said rotational sleeve (21).

17. The return device according to at least one of the preceding claims,
**characterized in**
**that** said rotational sleeve (21) of said intermediate bottom (5) is rotatably supported in the hollow shaft (16) of said support plate (9) and a bearing shaft (24) of said receiving means (7) is rotatably supported in said rotational sleeve (21).

18. The return device according to at least one of the preceding claims,
**characterized in**
**that** said shell (12) of said receiving means and said intermediate bottom (5) are rotatable according to signals of said identifying means (19, 20).

19. The return device according to at least one of the preceding claims,
**characterized in**
**that** said intermediate bottom (5) is sector-like.

## Revendications

1. Dispositif de recyclage (1) pour des récipients (2), tels que des bouteilles, des godets, des boîtes ou analogues, avec une ouverture de mettre (3) pour recevoir le récipient et au moins un dispositif distributeur (4) pour retransporter le récipient (2) de l'ouverture de mettre (3) à un dispositif de retraitement sélectionnable du dispositif de recyclage, le dispositif distributeur (4) présentant au moins un fond intermédiaire (5) et un dispositif de réception (7), déplaçable par rapport à celui-ci, évacuant le récipient (2) de l'ouverture de mettre (3),
**caractérisé en ce que**
le dispositif de réception (7) présente une ouverture de fond, par rapport à laquelle une ouverture de tri (8) du fond intermédiaire (5), devant laisser passer le récipient (2) vers le dispositif de retraitement sélectionnable, peut être positionnée.

2. Dispositif de recyclage selon la revendication 1, **caractérisé en ce qu'**à l'intérieur du dispositif de recyclage (1) est disposée une plaque de pose (9) présentant une pluralité d'ouvertures de passage (10), chacune associée au moins à un dispositif de retraitement et par rapport à laquelle le fond intermédiaire (5) est déplaçable pour disposer l'ouverture de tri (8) entre l'ouverture de fond (6) et une ouverture de passage (10) sélectionnée.

3. Dispositif de recyclage selon la revendication 1 ou 2, **caractérisé en ce que** le dispositif de réception (7) présente une demi-coque (12) pouvant être associée, par son côté ouvert (11), à l'ouverture de mettre (3).

4. Dispositif de recyclage selon au moins l'une des revendications précédentes, **caractérisé en ce que** le fond intermédiaire (5) est en forme de cercle et est susceptible de tourner autour de son axe central (13).

5. Dispositif de recyclage selon au moins l'une des revendications précédentes, **caractérisé en ce que** l'ouverture de tri (8) est réalisée sous la forme d'ouvertures de bordure (14), ouvertes radialement vers l'extérieur.

6. Dispositif de recyclage selon au moins l'une des revendications précédentes, **caractérisé en ce que** la demi-coque (12) est montée à rotation coaxialement par rapport à l'axe central (13).

7. Dispositif de recyclage selon au moins l'une des revendications précédentes, **caractérisé en ce qu'**un axe de palier (15), sur lequel la demi-coque (12) et/ou le fond intermédiaire (5) sont montés à rotation, fait saillie sensiblement perpendiculairement de la plaque de pose (9).

8. Dispositif de recyclage selon au moins l'une des revendications précédentes, **caractérisé en ce que** l'axe de palier (15) est un axe creux (16).

9. Dispositif de recyclage selon au moins l'une des revendications précédentes, **caractérisé en ce que** les ouvertures de passage (10) sont disposées le long d'un cercle (17), concentriquement au fond intermédiaire (5).

10. Dispositif de recyclage selon au moins l'une des revendications précédentes, **caractérisé en ce qu'**un guidage (18) s'étend de chaque ouverture de passage (10) à un dispositif de retraitement correspondant.

11. Dispositif de recyclage selon au moins l'une des revendications précédentes, **caractérisé en ce qu'**au moins un dispositif d'identification (19) de l'ouverture de mettre (3) et/ou du dispositif de réception (7) et/ou de la plaque de pose (9) et/ou du fond intermédiaire (5) est associé, pour identification, à au moins une caractéristique du récipient.

12. Dispositif de recyclage selon au moins l'une des revendications précédentes, **caractérisé en ce que** la caractéristique du récipient (2) est sa forme géométrique.

13. Dispositif de recyclage selon au moins l'une des revendications précédentes, dans lequel un dispositif de mémorisation et/ou d'évaluation est associé au dispositif d'identification (19), en particulier pour mémoriser des formes géométriques différentes des récipients (2) et pour comparer un récipient à identifier à une forme mémorisée.

14. Dispositif de recyclage selon au moins l'une des revendications précédentes, **caractérisé en ce que** le dispositif d'identification (19) est réalisé sous la forme de dispositif de scrutation et est déplaçable par rapport à un récipient (2) à scruter.

15. Dispositif de recyclage selon au moins l'une des revendications précédentes, **caractérisé en ce que** le fond intermédiaire (5) présente une douille rotative (21), enfichée à rotation sur l'axe de palier (15) de la plaque de pose (9).

16. Dispositif de recyclage selon au moins l'une des revendications précédentes, **caractérisé en ce que** la demi-coque (12) est maintenue, à l'aide d'un bras radial (22), par une douille de palier (23) enfichée à rotation sur la douille rotative (21).

17. Dispositif de recyclage selon au moins l'une des revendications précédentes, **caractérisé en ce que** la douille rotative (21) du fond intermédiaire (5) est montée à rotation dans l'axe creux (16) de la plaque de pose (9) et un axe de palier (24) du dispositif de réception (7) est monté à rotation dans la douille rotative (21).

18. Dispositif de recyclage selon au moins l'une des revendications précédentes, **caractérisé en ce que** la demi-coque (12) du dispositif de réception (7) et le fond intermédiaire (5) sont susceptibles de tourner de manière correspondante à des signaux venant du dispositif d'identification (19, 20).

19. Dispositif de recyclage selon au moins l'une des revendications précédentes, **caractérisé en ce que** le fond intermédiaire (5) est en forme de secteur.
